# EUROPÄISCHE PATENTANMELDUNG

(11) **EP 4 354 019 A1**
(43) Veröffentlichungstag der Anmeldung: **17.04.2024**
(21) Anmeldenummer: 22201107.4
(22) Anmeldetag: 12.10.2022
(51) Int. Cl.: F21S 45/10, F21S 41/675, F21S 41/37, F21S 41/141

(54) **BELEUCHTUNGSVORRICHTUNG FÜR EINEN KRAFTFAHRZEUGSCHEINWERFER**

(71) Anmelder: ZKW Group GmbH, 3250 Wieselburg (AT)
(72) Erfinder: Hölzl, Andreas, 3250 Wieselburg (AT); Knobloch, Christian, 3680 Persenbeug-Gottsdorf (AT); Mitterlehner, Stefan, 3240 Mank (AT)
(74) Vertreter: Patentanwaltskanzlei Matschnig & Forsthuber OG

(57) **Zusammenfassung**

Beleuchtungsvorrichtung (1) für einen Kraftfahrzeugscheinwerfer, umfassend ein Leuchtmittel (2), einen Kollimator (4), eine Spiegelvorrichtung (5) mit einer Reflexionsfläche (5a), wobei die Spiegelvorrichtung (5) nach dem Kollimator (4) angeordnet ist, wobei die Reflexionsfläche (5a) der Spiegelvorrichtung (5) dazu eingerichtet ist, einen ersten Teil des Lichts des Leuchtmittels zu reflektieren und einen zweiten Teil des Lichts des Leuchtmittels zu transmittieren, wobei die Spiegelvorrichtung (5) derart ausgestaltet ist, dass der reflektierte Teil frei von UV-Licht ist und der transmittierte Teil UV-Licht aufweist, und eine DMD-Vorrichtung (6), welche zur Modulation und Umlenkung des ersten Teil des Lichts des Leuchtmittels eingerichtet ist.

## Beschreibung

Die Erfindung betrifft eine Beleuchtungsvorrichtung für einen Kraftfahrzeugscheinwerfer, wobei die Beleuchtungsvorrichtung Folgendes umfasst:
* ein Leuchtmittel zu Erzeugung und Abstrahlung von Licht,
* einen Kollimator, welcher nach dem Leuchtmittel angeordnet und dazu eingerichtet ist, Licht des Leuchtmittels zu einem ersten Lichtbündel zu formen, sodass das erste Lichtbündel aus dem Kollimator entlang einer ersten Strahlrichtung ausgekoppelt wird.

Die Erfindung betrifft weiters einen Kraftfahrzeugscheinwerfer umfassend eine Beleuchtungsvorrichtung.

Im Stand der Technik sind Beleuchtungsvorrichtungen für Kraftfahrzeugscheinwerfer bekannt. Bei hochauflösenden Beleuchtungsvorrichtungen kommen häufig DMD (Digital Micromirror Device bzw. Mikrospiegelaktor) Module zum Einsatz, welche ein Lichtbild, beispielsweise auf ein Projektionsmittel, umlenken, um eine bestimmte Lichtfunktion zu realisieren. Licht, welches das von dem DMD-Modul umgelenkte Lichtbild ausbildet, wird üblicherweise zuerst von einer Lichtquelle erzeugt und dann von optischen Vorrichtungen zum gewünschten Lichtbild geformt, bevor es auf das DMD-Modul trifft. Da es bei der Verwendung von DMD-Modulen erforderlich ist, diese vor UV-Licht zu schützen, weisen die optischen Vorrichtungen, welche das Lichtbild formen, üblicherweise UV-Filter auf. Optische Vorrichtungen dieser Art sind meist eine Gruppe von zumindest zwei, häufig auch drei oder mehr, Linsen, wobei zumindest eine dieser Linsen eine UV-absorbierende Beschichtung aufweist.

Nachteiligerweise reduzieren diese Beschichtungen oftmals den UV-Anteil des Lichts nicht hinreichend. Darüber hinaus hat die Verwendung von mehreren Linsen, wovon zumindest eine beschichtet sein muss, den Nachteil, dass eine hohe Anzahl an erforderlichen (optischen) Bauteilen benötigt wird. Ein weiterer Nachteil der bekannten Systeme besteht darin, dass, um beschichtbar zu sein, die Linsen aus einem festen bzw. widerstandfähigen Material hergestellt sein müssen, wodurch diese ein hohes Gewicht aufweisen.

Die Aufgabe der vorliegenden Erfindung besteht darin, die Nachteile des Standes der Technik zu lindern bzw. zu beseitigen. Die Erfindung setzt sich daher insbesondere zum Ziel, eine Beleuchtungsvorrichtung zu schaffen, bei welcher die Reduktion von unerwünschtem UV-Licht verbessert wird und gleichzeitig die Komplexität der Vorrichtung reduziert wird.

Diese Aufgabe wird durch eine Beleuchtungsvorrichtung mit den Merkmalen von Anspruch 1 gelöst. Bevorzugte Ausführungen sind in den abhängigen Ansprüchen angegeben.

Erfindungsgemäß umfasst die Beleuchtungsvorrichtung
* eine Spiegelvorrichtung mit einer Reflexionsfläche, wobei die Spiegelvorrichtung entlang der ersten Strahlrichtung nach dem Kollimator angeordnet ist, wobei die Reflexionsfläche der Spiegelvorrichtung dazu eingerichtet ist, einen ersten Teil des ersten Lichtbündels zu reflektieren und einen zweiten Teil des ersten Lichtbündels zu transmittieren, wobei die Spiegelvorrichtung derart ausgestaltet ist, dass der reflektierte Teil des ersten Lichtbündels im Wesentlichen frei von UV-Licht ist und der transmittierte Teil des ersten Lichtbündels UV-Licht aufweist, wobei die Spiegelvorrichtung weiters dazu eingerichtet ist, den ersten Teil des ersten Lichtbündels derart zu reflektieren, dass der reflektierte Teil des ersten Lichtbündels ein zweites Lichtbündel ausbildet, welches sich entlang einer zweiten, von der ersten Strahlrichtung unterschiedlichen, Strahlrichtung ausbreitet, und
* eine DMD-Vorrichtung, welche eine Umlenkfläche aufweist, welche aus einer Vielzahl von zur Modulation und Umlenkung des zweiten Lichtbündels eingerichteten Mikrospiegeln gebildet ist, wobei die DMD-Vorrichtung entlang der zweiten Strahlrichtung nach der Spiegelvorrichtung derart angeordnet ist, dass das zweite Lichtbündel auf die Umlenkfläche der DMD-Vorrichtung trifft, wobei das von der Umlenkfläche des DMD-Moduls umgelenkte zweite Lichtbündel ein drittes Lichtbündel ausbildet, welches sich entlang einer dritten, von der zweiten Strahlrichtung unterschiedlichen, Strahlrichtung ausbreitet.

Dadurch ergibt sich der Vorteil, dass die DMD-Vorrichtung im Wesentlichen frei von UV-Licht bleibt, da durch die Spiegelvorrichtung lediglich Licht (der reflektierte Teil des ersten Lichtbündels) mit einer Wellenlänge, welche größer als die Wellenlänge von UV-Licht ist, in Richtung der DMD-Vorrichtung umgelenkt bzw. reflektiert wird. Ein weiterer Vorteil besteht darin, dass anstatt mehrerer Linsen das Lichtbild durch einen einzigen Kollimator geformt wird. Somit kann auf eine Mehrzahl an zum Teil beschichteten Linsen verzichtet werden. Als UV-Licht wird Licht mit einer Wellenlänge von im Wesentlichen 380 nm bis 110 nm verstanden. Insbesondere trifft ausschließlich der reflektierte Teil des ersten Lichtbündels auf die DMD-Vorrichtung. Bevorzugt ist der reflektierte Teil des ersten Lichtbündels frei von UV-Licht, wobei insbesondere der gesamte UV-Lichtanteil des Lichts des Leuchtmittels im transmittierten Teil des ersten Lichtbündels ist.

Es kann vorgesehen sein, dass die Beleuchtungsvorrichtung weiters eine Projektionsvorrichtung umfasst, welche entlang der dritten Strahlrichtung nach der DMD-Vorrichtung derart angeordnet ist, dass das dritte Lichtbündel auf die Projektionsvorrichtung trifft, wobei die Projektionsvorrichtung dazu eingerichtet ist, das dritte Lichtbündel in einen Verkehrsraum zu projizieren. Das in den Verkehrsraum projizierte Lichtbündel kann insbesondere eine Lichtfunktion ausbilden. Das erste Lichtbündel, das zweite Lichtbündel und das dritte Lichtbündel ist insbesondere aus dem Licht des Leuchtmittels gebildet, welches sich ausgehend von dem Leuchtmittel, bis zu seiner Projektion in einen Verkehrsraum, innerhalb der Beleuchtungsvorrichtung in unterschiedlichen Richtungen ausbreitet.

Es kann vorgesehen sein, dass die Reflexionsfläche der Spiegelvorrichtung derart ausgestaltet ist, aus dem ersten Lichtbündel das zweite Lichtbündel derart zu formen, dass das zweite Lichtbündel ein, vorzugsweise projizierbares, Lichtbild für zumindest eine Lichtverteilung ausbildet. Das Lichtbild für die zumindest eine Lichtverteilung kann bevorzugt durch ein optisches Zusammenwirken des Kollimators und der Spiegelvorrichtung ausgebildet sein. Der Kollimator, die Spiegelvorrichtung und vorzugsweise die DMD-Vorrichtung sind insbesondere die optisch wirksamen Elemente der Beleuchtungsvorrichtung. Ein Element ist optisch wirksam im Sinne dieser Offenbarung, wenn es die Richtung des Lichts, das bei bestimmungsgemäßem Gebrauch durch das Element hindurchtritt oder auf eine Oberfläche des Elements trifft, in Bezug auf seine Richtung und/oder seine Strahl- bzw. Bündelcharakteristik verändert.

Es kann vorgesehen sein, dass die Reflexionsfläche der Spiegelvorrichtung zur Ausbildung des Lichtbilds gekrümmt ausgestaltet ist, wobei vorzugsweise die Reflexionsfläche zum Kollimator hin gekrümmt, insbesondere konkav, ist.

Es kann vorgesehen sein, dass die Mikrospiegel der DMD-Vorrichtung verkippbare spiegelnde Flächenelemente, insbesondere Mikrospiegel, umfassen, wobei durch eine Verkippung der spiegelnden Flächenelemente das Lichtbild modulierbar ist. Durch eine Modulation des Lichtbilds können einzelne Bereiche des Lichtbilds beispielsweise ausgeblendet werden. Dadurch kann beispielsweise eine adaptive Abblendlichtverteilung realisiert werden.

Es kann vorgesehen sein, dass die Projektionsvorrichtung zur Projektion des Lichtbilds in Form einer Lichtverteilung ausgebildet ist.

Es kann vorgesehen sein, dass die Lichtverteilung eine, insbesondere adaptive, Abblendlichtverteilung oder eine Fernlichtverteilung umfasst.

Es kann vorgesehen sein, dass die Beleuchtungsvorrichtung ein Absorptionsmittel aufweist, welches an einer der Reflexionsfläche der Spiegelvorrichtung abgewandten Rückseite der Spiegelvorrichtung angeordnet und dazu eingerichtet ist, von der Reflexionsfläche transmittiertes UV-Licht zu absorbieren, wobei vorzugsweise das Absorptionsmittel eine zur Absorption von UV-Licht eingerichtete Blende aufweist. Dadurch ergibt sich der Vorteil, dass der reflektierte Teil des ersten Lichtbündels frei von UV-Licht ist und insbesondere das im Wesentlichen gesamte UV-Licht des Leuchtmittels (bzw. der UV-Lichtanteil des Lichts des Leuchtmittels) durch die Spiegelvorrichtung hindurch transmittiert und von dem Absorptionsmittel absorbiert wird.

Es kann vorgesehen sein, dass die Spiegelvorrichtung als Interferenzspiegel, insbesondere als dichroitischer Umlenkspiegel, ausgebildet ist.

Es kann vorgesehen sein, dass der Kollimator, die Spiegelvorrichtung und die DMD-Vorrichtung derart zueinander angeordnet sind, dass die erste Strahlrichtung im Wesentlichen parallel zur dritten Strahlrichtung verläuft.

Es kann vorgesehen sein, dass der Kollimator und die Spiegelvorrichtung derart zueinander angeordnet sind, dass die erste Strahlrichtung und die zweite Strahlrichtung einen spitzen Winkel einschließen. Der Winkel ist insbesondere kleiner 90°, vorzugsweise zwischen 20° und 70°. Dadurch kann die Beleuchtungsvorrichtung besonders kompakt bzw. platzsparend ausgestaltet werden.

Es kann vorgesehen sein, dass die Spiegelvorrichtung und die DMD-Vorrichtung derart zueinander angeordnet sind, dass die zweite Strahlrichtung und die dritte Strahlrichtung einen spitzen Winkel einschließen. Der Winkel ist insbesondere kleiner 90°, vorzugsweise zwischen 20° und 70°. Dadurch kann die Beleuchtungsvorrichtung besonders kompakt bzw. platzsparend ausgestaltet werden.

Es kann vorgesehen sein, dass der Kollimator aus einem optischen Polymer, insbesondere aus Silikon, gebildet ist, wobei der Kollimator bevorzugt als Compound-Parabolic-Concentrator Kollimator ausgestaltet ist. Dadurch ergibt sich der Vorteil, dass der Kollimator im Vergleich zu den im Stand der Technik verwendeten beschichteten Linsen ein geringeres Gewicht aufweist, da die Linsen um beschichtbar zu sein aus Glas hergestellt sein müssen. Der Kollimator kann insbesondere frei von einer UV-Beschichtung (da eine derartige Beschichtung bei Polymeren, insbesondere bei Silikon, nicht zweckmäßig ist) sein, da der UV-Lichtanteil des Lichts des Leuchtmittels durch die Spiegelvorrichtung im Wesentlichen gefiltert (bzw. transmittiert) wird. Ein Compound-Parabolic-Concentrator Kollimator umfasst insbesondere eine zentrale Sammellinse und einen totalreflektierenden Seitenbereich.

Es kann vorgesehen sein, dass die Spiegelvorrichtung dazu eingerichtet ist, dass im Wesentlichen das gesamte UV-Licht des ersten Lichtbündels durch die Spiegelvorrichtung transmittiert.

Erfindungsgemäß ist ein Kraftfahrzeugscheinwerfer vorgesehen, welcher eine erfindungsgemäße Beleuchtungsvorrichtung umfasst.

Im Rahmen dieser Beschreibung sind die Begriffe "oben", "unten", "horizontal", "vertikal" als Angaben der Ausrichtung zu verstehen, wenn die Beleuchtungsvorrichtung in normaler Benutzungsstellung angeordnet ist, nachdem sie in einem Kraftfahrzeugscheinwerfer eingebaut wurde.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 eine schematische Seitenansicht eines Ausführungsbeispiels einer erfindungsgemäßen Beleuchtungsvorrichtung.

Fig. 1 zeigt ein Ausführungsbeispiel einer erfindungsgemäßen Beleuchtungsvorrichtung 1 für einen Kraftfahrzeugscheinwerfer. Die Beleuchtungsvorrichtung 1 umfasst ein Leuchtmittel 2 zu Erzeugung und Abstrahlung von Licht und einen Kollimator 4. Der Kollimator 4 ist nach dem Leuchtmittel 2 angeordnet und dazu eingerichtet, Licht des Leuchtmittels 2 zu einem ersten Lichtbündel zu formen. Das erste Lichtbündel wird aus dem Kollimator 4 entlang einer ersten Strahlrichtung 3a ausgekoppelt.

Die Beleuchtungsvorrichtung 1 umfasst weiters eine Spiegelvorrichtung 5 mit einer Reflexionsfläche 5a. Die Spiegelvorrichtung 5 ist entlang der ersten Strahlrichtung 3a nach dem Kollimator 4 angeordnet. Die Reflexionsfläche 5a der Spiegelvorrichtung 5 ist dazu eingerichtet, einen ersten Teil des ersten Lichtbündels zu reflektieren und einen zweiten Teil des ersten Lichtbündels zu transmittieren. Die Spiegelvorrichtung 5 ist derart ausgestaltet, dass der reflektierte Teil des ersten Lichtbündels frei von UV-Licht ist und der transmittierte Teil des ersten Lichtbündels UV-Licht aufweist. Die Spiegelvorrichtung 5 ist weiters dazu eingerichtet, den ersten Teil des ersten Lichtbündels derart zu reflektieren, dass der reflektierte Teil des ersten Lichtbündels ein zweites Lichtbündel ausbildet. Das zweite Lichtbündel breitet sich entlang einer zweiten, von der ersten Strahlrichtung 3a unterschiedlichen, Strahlrichtung 3b aus, und zwar in Richtung einer DMD-Vorrichtung 6.

In dem gezeigten Ausführungsbeispiel ist die Spiegelvorrichtung 5 als dichroitischer Umlenkspiegel ausgebildet. Die Reflexionsfläche 5a der Spiegelvorrichtung 5 bzw. des dichroitischen Umlenkspiegels ist zur Ausbildung des Lichtbilds gekrümmt ausgestaltet. In dem gezeigten Ausführungsbeispiel ist die Reflexionsfläche 5a zum Kollimator 4 hin gekrümmt bzw. konkav. Die Reflexionsfläche 5a der Spiegelvorrichtung 5 ist derart ausgestaltet, um aus dem ersten Lichtbündel das zweite Lichtbündel derart zu formen, dass das zweite Lichtbündel ein, vorzugsweise projizierbares, Lichtbild für eine Lichtverteilung ausbildet. Die Spiegelvorrichtung 5 ist dazu eingerichtet, dass im Wesentlichen das gesamte UV-Licht des ersten Lichtbündels durch die Spiegelvorrichtung transmittiert wird.

Die DMD-Vorrichtung 6 umfasst eine Umlenkfläche 6a, welche aus einer Vielzahl von zur Modulation und Umlenkung des zweiten Lichtbündels eingerichteten Mikrospiegeln gebildet ist. An einer der Umlenkfläche 6a abgewandten Seite weist die DMD-Vorrichtung 6 ein zur Kühlung der DMD-Vorrichtung 6 eingerichtetes Kühlelement 6b auf. Die DMD-Vorrichtung 6 ist entlang der zweiten Strahlrichtung 3b nach der Spiegelvorrichtung 5 derart angeordnet, dass das zweite Lichtbündel auf die Umlenkfläche 6a der DMD-Vorrichtung 6 trifft. Das von der Umlenkfläche 6a des DMD-Moduls 6 umgelenkte zweite Lichtbündel bildet ein drittes Lichtbündel aus, welches sich entlang einer dritten, von der zweiten Strahlrichtung 3b unterschiedlichen, Strahlrichtung 3c ausbreitet. In Fig. 1 sind zur besseren Übersicht keine Lichtstrahlen eingezeichnet, die (nicht gezeigten) Lichtstrahlen bzw. die aus den Lichtstrahlen gebildeten Lichtbündel breiten sich im Wesentlichen parallel bzw. entlang der Strahlrichtungen 3a, 3b und 3c aus.

In dem gezeigten Ausführungsbeispiel sind die Mikrospiegel der DMD-Vorrichtung 6 verkippbare spiegelnde Flächenelemente, wobei durch eine Verkippung der spiegelnden Flächenelemente das Lichtbild modulierbar ist.

Die Beleuchtungsvorrichtung umfasst in dem gezeigten Ausführungsbeispiel weiters eine Projektionsvorrichtung 7, welche entlang der dritten Strahlrichtung 3c nach der DMD-Vorrichtung 6 derart angeordnet ist, dass das dritte Lichtbündel auf die Projektionsvorrichtung 7 trifft. Die Projektionsvorrichtung 7 ist dazu eingerichtet, das dritte Lichtbündel in einen Verkehrsraum zu projizieren. Die Projektionsvorrichtung 7 ist bevorzugt zur Projektion des Lichtbilds in Form einer Lichtverteilung ausgebildet. Die Lichtverteilung kann eine, insbesondere adaptive, Abblendlichtverteilung oder eine Fernlichtverteilung sein. In dem gezeigten Ausführungsbeispiel umfasst die Projektionsvorrichtung 7 ein Linsensystem, welches drei Linsen aufweist.

Die Beleuchtungsvorrichtung 1 kann weiters ein Absorptionsmittel 8 aufweisen, welches an einer der Reflexionsfläche 5a der Spiegelvorrichtung 5 abgewandten Rückseite der Spiegelvorrichtung 5 angeordnet ist. Das Absorptionsmittel 8 ist dazu eingerichtet, von der Reflexionsfläche 5a transmittiertes UV-Licht zu absorbieren, wobei das Absorptionsmittel 8 in dem gezeigten Ausführungsbeispiel eine zur Absorption von UV-Licht eingerichtete Blende 8a umfasst.

Der Kollimator 4, die Spiegelvorrichtung 5 und die DMD-Vorrichtung 6 sind in dem gezeigten Ausführungsbeispiel derart zueinander angeordnet, dass die erste Strahlrichtung 3a im Wesentlichen parallel zur dritten Strahlrichtung 3c verläuft. Weiters sind der Kollimator 4 und die Spiegelvorrichtung 5 derart zueinander angeordnet, dass die erste Strahlrichtung 3a und die zweite Strahlrichtung 3b einen spitzen Winkel einschließen. Die Spiegelvorrichtung 5 und die DMD-Vorrichtung 6 sind wiederum derart zueinander angeordnet, dass die zweite Strahlrichtung 3b und die dritte Strahlrichtung 3c einen spitzen Winkel einschließen.

In dem gezeigten Ausführungsbeispiels ist der Kollimator aus einem optischen Polymer, insbesondere aus Silikon, gebildet. Der Kollimator ist bevorzugt als Compound-Parabolic-Concentrator Kollimator ausgestaltet.

## Patentansprüche

1. Beleuchtungsvorrichtung (1) für einen Kraftfahrzeugscheinwerfer, wobei die Beleuchtungsvorrichtung (1) Folgendes umfasst:
* ein Leuchtmittel (2) zu Erzeugung und Abstrahlung von Licht,
* einen Kollimator (4), welcher nach dem Leuchtmittel (2) angeordnet und dazu eingerichtet ist, Licht des Leuchtmittels (2) zu einem ersten Lichtbündel zu formen, sodass das erste Lichtbündel aus dem Kollimator (4) entlang einer ersten Strahlrichtung (3a) ausgekoppelt wird,
**gekennzeichnet durch**
* eine Spiegelvorrichtung (5) mit einer Reflexionsfläche (5a), wobei die Spiegelvorrichtung (5) entlang der ersten Strahlrichtung (3a) nach dem Kollimator (4) angeordnet ist, wobei die Reflexionsfläche (5a) der Spiegelvorrichtung (5) dazu eingerichtet ist, einen ersten Teil des ersten Lichtbündels zu reflektieren und einen zweiten Teil des ersten Lichtbündels zu transmittieren, wobei die Spiegelvorrichtung (5) derart ausgestaltet ist, dass der reflektierte Teil des ersten Lichtbündels im Wesentlichen frei von UV-Licht ist und der transmittierte Teil des ersten Lichtbündels UV-Licht aufweist, wobei die Spiegelvorrichtung (5) weiters dazu eingerichtet ist, den ersten Teil des ersten Lichtbündels derart zu reflektieren, dass der reflektierte Teil des ersten Lichtbündels ein zweites Lichtbündel ausbildet, welches sich entlang einer zweiten, von der ersten Strahlrichtung (3a) unterschiedlichen, Strahlrichtung (3b) ausbreitet,
* eine DMD-Vorrichtung (6), welche eine Umlenkfläche (6a) aufweist, welche aus einer Vielzahl von zur Modulation und Umlenkung des zweiten Lichtbündels eingerichteten Mikrospiegeln gebildet ist, wobei die DMD-Vorrichtung (6) entlang der zweiten Strahlrichtung (3b) nach der Spiegelvorrichtung (5) derart angeordnet ist, dass das zweite Lichtbündel auf die Umlenkfläche (6a) der DMD-Vorrichtung (6) trifft, wobei das von der Umlenkfläche (6a) des DMD-Moduls (6) umgelenkte zweite Lichtbündel ein drittes Lichtbündel ausbildet, welches sich entlang einer dritten, von der zweiten Strahlrichtung (3b) unterschiedlichen, Strahlrichtung (3c) ausbreitet.

2. Beleuchtungsvorrichtung (1) nach Anspruch 1, weiters umfassend eine Projektionsvorrichtung (7), welche entlang der dritten Strahlrichtung (3c) nach der DMD-Vorrichtung (6) derart angeordnet ist, dass das dritte Lichtbündel auf die Projektionsvorrichtung (7) trifft, wobei die Projektionsvorrichtung (7) dazu eingerichtet ist, das dritte Lichtbündel in einen Verkehrsraum zu projizieren.

3. Beleuchtungsvorrichtung (1) nach einem der vorhergehenden Ansprüche, wobei die Reflexionsfläche (5a) der Spiegelvorrichtung (5) derart ausgestaltet ist, aus dem ersten Lichtbündel das zweite Lichtbündel derart zu formen, dass das zweite Lichtbündel ein, vorzugsweise projizierbares, Lichtbild für eine Lichtverteilung ausbildet.

4. Beleuchtungsvorrichtung (1) nach Anspruch 3, wobei die Reflexionsfläche (5a) der Spiegelvorrichtung (5) zur Ausbildung des Lichtbilds gekrümmt ausgestaltet ist, wobei vorzugsweise die Reflexionsfläche (5a) zum Kollimator (4) hin gekrümmt, insbesondere konkav, ist.

5. Beleuchtungsvorrichtung (1) nach Anspruch 3 oder 4, wobei die Mikrospiegel der DMD-Vorrichtung (6) verkippbare spiegelnde Flächenelemente umfassen, wobei durch eine Verkippung der spiegelnden Flächenelemente das Lichtbild modulierbar ist.

6. Beleuchtungsvorrichtung (1) nach einem der Ansprüche 3 bis 5, wobei die Projektionsvorrichtung (7) zur Projektion des Lichtbilds in Form einer Lichtverteilung ausgebildet ist.

7. Beleuchtungsvorrichtung (1) nach einem der Ansprüche 3 bis 6, wobei die Lichtverteilung eine, insbesondere adaptive, Abblendlichtverteilung oder eine Fernlichtverteilung umfasst.

8. Beleuchtungsvorrichtung (1) nach einem der vorhergehenden Ansprüche, wobei die Beleuchtungsvorrichtung (1) ein Absorptionsmittel (8) aufweist, welches an einer der Reflexionsfläche (5a) der Spiegelvorrichtung (5) abgewandten Rückseite der Spiegelvorrichtung (5) angeordnet und dazu eingerichtet ist, von der Reflexionsfläche (5a) transmittiertes UV-Licht zu absorbieren, wobei vorzugsweise das Absorptionsmittel (8) eine zur Absorption von UV-Licht eingerichtete Blende (8a) aufweist.

9. Beleuchtungsvorrichtung (1) nach einem der vorhergehenden Ansprüche, wobei die Spiegelvorrichtung (5) als Interferenzspiegel, insbesondere als dichroitischer Umlenkspiegel, ausgebildet ist.

10. Beleuchtungsvorrichtung (1) nach einem der vorhergehenden Ansprüche, wobei der Kollimator (4), die Spiegelvorrichtung (5) und die DMD-Vorrichtung (6) derart zueinander angeordnet sind, dass die erste Strahlrichtung (3a) im Wesentlichen parallel zur dritten Strahlrichtung (3c) verläuft.

11. Beleuchtungsvorrichtung (1) nach einem der vorhergehenden Ansprüche, wobei der Kollimator (4) und die Spiegelvorrichtung (5) derart zueinander angeordnet sind, dass die erste Strahlrichtung (3a) und die zweite Strahlrichtung (3b) einen spitzen Winkel einschließen.

12. Beleuchtungsvorrichtung (1) nach einem der vorhergehenden Ansprüche, wobei die Spiegelvorrichtung (5) und die DMD-Vorrichtung (6) derart zueinander angeordnet sind, dass die zweite Strahlrichtung (3b) und die dritte Strahlrichtung (3c) einen spitzen Winkel einschließen.

13. Beleuchtungsvorrichtung (1) nach einem der vorhergehenden Ansprüche, wobei der Kollimator aus einem optischen Polymer, insbesondere aus Silikon, gebildet ist, wobei der Kollimator bevorzugt als Compound-Parabolic-Concentrator Kollimator ausgestaltet ist.

14. Beleuchtungsvorrichtung (1) nach einem der vorhergehenden Ansprüche, wobei die Spiegelvorrichtung (5) dazu eingerichtet ist, dass im Wesentlichen das gesamte UV-Licht des ersten Lichtbündels durch die Spiegelvorrichtung (5) transmittiert.

15. Kraftfahrzeugscheinwerfer umfassend eine Beleuchtungsvorrichtung (1) nach einem der vorhergehenden Ansprüche.
